# EUROPÄISCHE PATENTSCHRIFT

(11) **EP 2 582 501 B1**
(45) Veröffentlichungstag und Bekanntmachung des Hinweises auf die Patenterteilung: **15.01.2014**
(21) Anmeldenummer: 11725643.8
(22) Anmeldetag: 15.06.2011
(51) Int. Cl.: B26D 7/06, B26D 1/143

(54) **SCHEIBENSCHNEIDEMASCHINE MIT AUSSEN LIEGENDER SCHLITTENFÜHRUNG**
SLICING MACHINE WITH DISTANCED-LOCATED CARRIAGE GUIDING
DÉCOUPEUSE ALIMENTAIRE AVEC GUIDAGE DU CHARIOT ELOIGNÉE

(30) Priorität: 19.06.2010 DE 102010024422
(43) Veröffentlichungstag der Anmeldung: 24.04.2013
(73) Patentinhaber: Bizerba GmbH & Co. KG, 72336 Balingen (DE)
(72) Erfinder: KOCH, Nikolaus, 72351 Geislingen (DE)
(74) Vertreter: Kohler Schmid Möbus
(86) Internationale Anmeldenummer: PCT/EP2011/002944
(87) Internationale Veröffentlichungsnummer: WO 2011/157412

(56) Entgegenhaltungen:
- EP-A1- 0 823 314
- DE-U1- 20 020 065
- DE-U1- 20 118 836

## Beschreibung

Die Erfindung betrifft eine elektrisch betriebene Scheibenschneidemaschine zum Abschneiden von Scheiben aus insbesondere strangförmigem Schneidegut, vorzugsweise Lebensmittel, mit einer Schneideeinrichtung, die ein in einem Maschinengehäuse gelagertes, in einer Schneidebene rotierendes Kreismesser umfasst, und mit einem eine im Wesentlichen ebene Auflageplatte mit Auflagefläche zum Auflegen des Schneideguts tragenden Schlitten, welcher über einen Schlittenfuß längs einer starr mit dem Maschinengehäuse verbundenen Gleitschiene parallel zur Schneidebene geführt und parallel zur Ebene der Auflageplatte verfahrbar ist, wobei der Schlittenfuß über mindestens zwei Abstützelemente gegen das Maschinengehäuse bewegbar abgestützt ist, und wobei das Maschinengehäuse eine zumindest teilweise zwischen Auflageplatte und Schlittenfuß verlaufende Trennwand aufweist, die auf ihrer der Auflageplatte abgewandten Seite einen Führungsbauraum teilweise umschließt, in welchem die Gleitschiene angeordnet ist.

Derartige Scheibenschneidemaschinen sind beispielsweise bekannt aus der EP 0 823 314 A1.

Das Schneidegut, insbesondere in automatisch betriebenen Scheibenschneidemaschinen für strangförmige Lebensmittel, wie etwa Würste, Schinken, Lachs, Käse etc., wird mit Hilfe einer Zustelleinrichtung gegen die Schneideeinrichtung bewegt, meist in Richtung senkrecht zur Schneidebene, in welcher üblicherweise ein oder mehrere rotierende Kreismesser umlaufen, um Scheiben vom geförderten Schneidegut abzuschneiden. Der Antrieb der Schneideeinrichtung erfolgt durch einen Elektromotor, der zum Schutz gegen Spritzwasser und Verschmutzung sowie zur mechanischen Sicherung gegen äußere Eingriffe vom Maschinengehäuse vollständig umschlossenen ist.

Um nun die erwünschte Scheibe durch das rotierende Messer vom Schneidegut abtrennen zu können, wird das Schneidegut auf der Auflagefläche der Auflageplatte liegend mittels eines Schlittens parallel zur Schneidebene verfahren und auf die umlaufende Messerklinge zubewegt, bis das rotierende Messer das Schneidegut vollständig durchgeschnitten und die Scheibe vom Schneidegut abgeschnitten hat. Üblicherweise ist die Auflageplatte starr mit einem Schlittenfuß verbunden, welcher von der Auflageplatte nach unten führt und sich verfahrbar auf einer Gleitschiene abstützt, die ihrerseits starr mit dem Maschinengehäuse verbunden ist.

Eine solche Konstruktion ist beispielsweise in der DE 200 20 065 U1 beschrieben. Der Schlittenfuß stützt sich hier mit einer außen liegenden Schlittenführung von oben auf der Gleitschiene ab, wobei zur Aufnahme der auftretenden Drehmomente auch noch Gleitflächen auf dem Maschinengehäuse vorgesehen sind, auf welchen der Schlittenfuß von oben her gleitend aufsitzt.

Eine Zweipunkt-Lagerung ist bei der in DE 201 18 836 U1 beschriebenen Scheibenschneidemaschine mit innen liegender Schlittenführung vorgesehen, wobei sich der Schlittenfuß wiederum auf einer Gleitschiene sowie zusätzlich noch über eine Laufrolle - wiederum von oben her - auf einer mit dem Maschinengehäuse starr verbundenen Laufschiene abstützt.

Eine Dreipunkt-Lagerung des Schlittenfußes über eine Gleitschiene sowie über zwei rollenförmige Abstützelemente ist in der eingangs zitierten EP 0 823 314 A1 dargestellt. Allerdings ist die Schlittenführung hier außerhalb des Maschinengehäuses frei liegend angeordnet und damit äußerst schmutzanfällig und für einen hygienisch so heiklen Einsatz wie im Lebensmittelbereich nicht wirklich geeignet.

Aufgabe der vorliegenden Erfindung ist es demgegenüber, eine gattungsgemäße Scheibenschneidemaschine der eingangs beschriebenen Art kostengünstig und mit einfachen technischen Mitteln dahin gehend zu verbessern, dass die Maschine bei möglichst kompakter Gestaltung und optimalem Arbeitsschutz verbesserte Reinigungsmöglichkeiten sowie vereinfachte Wartung bietet und eine einfache Bedienung des Schlittens erlaubt.

Erfindungsgemäß wird diese Aufgabe auf ebenso überraschend einfache wie wirkungsvolle Art und Weise dadurch gelöst, dass die mindestens zwei Abstützelemente innerhalb des Führungsbauraums verschiebbar aufgenommen sind und sich gegen die Trennwand abstützen, wobei sich das erste Abstützelement in einem Betriebszustand der Scheibenschneidemaschine auf der dem Schlitten abgewandten Oberfläche eines ersten Trennwandabschnitts der Trennwand, der unterhalb der Auflageplatte parallel zur Ebene der Auflageplatte verläuft, von unten her abstützt, und dass die Trennwand einen zweiten Trennwandabschnitt aufweist, der gegenüber dem ersten Trennwandabschnitts abgewinkelt gerade oder schräg nach unten verläuft, wobei sich das zweite Abstützelement seitlich gegen den zweiten Trennwandabschnitt abstützt.

Auf diese Weise wird mit kostengünstigen Mitteln eine räumliche Trennung der Führungselemente des Schlittens vom Tropfbereich des zu verarbeitenden Schneideguts - etwa von herabtropfendem Fleischsaft - sowie andererseits eine Trennung des Lebensmittelbereichs von Bauteilen mit Lagerfett oder erhöhten Rückständen aus Abrieb allein schon durch die Geometrie der Anordnung sichergestellt. Außerdem wird eine vereinfachte Wartung und Reinigung dieses besonders schmutzanfälligen Bereichs unterhalb der Auflageplatte ermöglicht. Die außen liegende Schlittenführung ist gut zugänglich und daher leicht zu sauber zu halten, sodass Verschmutzungseinflüsse auf die Qualität des zu verarbeitenden Schneideguts minimiert oder - bei sorgfältiger Bedienung - sogar ausgeschlossen werden können.

Eine besonders kompakte Bauweise des Schlittenfußes ermöglichen insbesondere der zweigeteilte Aufbau und die geometrische Anordnung der Trennwand. Die Geometrie der Abstützung durch nach oben gegen den ersten Trennwandabschnitt sowie nach der Seite gegen den zweiten Trennwandabschnitt stellt in Verbindung mit dem dritten Abstütztort auf der Gleitschiene eine stabile Drei-Punkt-Lagerung mit optimaler Austarierung der Kräfte und Drehmomente insbesondere auch in der gegenüber dem Betriebszustand verkippten Wartungs-Stellung der Auflageplatte sicher.

Die erfindungsgemäße Scheibenschneidemaschine kann sowohl als Vertikal-Schneider als auch in Form eines Schräg-Schneiders ausgeführt sein.

Besonders bevorzugt ist eine Ausführungsform der erfindungsgemäßen Scheibenschneidemaschine, bei der im Betriebszustand der Masseschwerpunkt der Auflageplatte zwischen der Schneidebene und dem ersten Abstützelement angeordnet ist. Durch diese geometrische Verteilung der Drehmomente wird eine Abstützung des Schlittenfußes von unten her gegen den ersten Trennwandabschnitt problemlos ermöglicht.

Einen noch effektiveren Schutz des Schlittenfußbereichs der Scheibenschneidemaschine gegen Verschmutzungseinflüsse aus dem Lebensmittelbereich (sowie auch umgekehrt) und damit eine weiter verbesserte Hygiene stellt eine Ausführungsform der Erfindung sicher, bei welcher der erste Trennwandabschnitt randseitig derart nach unten abgekantet ist, dass das erste Abstützelement vom abgekanteten Bereich des ersten Trennwandabschnitts nach außen hin abgedeckt wird.

Vorteilhaft im Hinblick auf weitere Verbesserung der Hygiene sind auch Ausführungsformen der erfindungsgemäßen Scheibenschneidemaschine, bei denen der zweite Trennwandabschnitt zusammen mit weiteren Teilen des Maschinengehäuses und einer abnehmbaren Bodenplatte einen zumindest spritzwasserdicht abgedichteten Bauraum zur Aufnahme von Antriebsteilen und/oder Elektronikelementen der Scheibenschneidemaschine bildet. Dadurch wird auch ein Schutz empfindlicher Bauteile gegen schädliche äußere Einflüsse wie Spritzwasser oder Verstaubung gewährleistet.

Bei einer bevorzugten und leicht herzustellenden Weiterbildung dieser Ausführungsformen ist eine Vorrichtung zur Schnittstärkeneinstellung des Schneideguts vorgesehen, die über eine im Bauraum angeordnete Verstellvorrichtung betätigbar ist, wobei der Durchtrittsbereich der Vorrichtung durch das Maschinengehäuse zumindest spritzwasserdicht abgedichtet sein sollte.

Eine erhöhte Variabilität bei der geometrischen Gestaltung der erfindungsgemäßen Scheibenschneidemaschine sowie bei deren Betrieb bieten Ausführungsformen, bei denen zumindest ein Teil der Abstützelemente mit einstellbarem Abstand zur Trennwand am Schlittenfuß befestigt ist.

In der Praxis bewähren sich auch Ausführungsformen der erfindungsgemäßen Scheibenschneidemaschine, bei denen zumindest ein Teil der Abstützelemente als Rollen oder Gleitstifte ausgeführt ist, wie sie üblicherweise im Handel erhältlich sind.

Vorteilhaft in der Handhabung sind Weiterbildungen dieser Ausführungsformen, die sich dadurch auszeichnen, dass die Rollen oder Gleitstifte über Gewinde oder Exzenter justierbar sind.

Bei besonders bevorzugten Ausführungsformen der erfindungsgemäßen Scheibenschneidemaschine weist die Trennwand im Bereich zumindest einiger Abstützstellen der Abstützelemente eine - vorzugsweise austauschbar gestaltete - Gleitauflage oder Schiene auf. Die Gleitauflagen können insbesondere aus als Metall-Leisten aus Stahl, Messing etc. aufgebaut sein, die innerhalb des Führungsbauraums befestigt werden und eine glatte Gleitfläche ausbilden. Damit wird ein Schutz gegen Verschleiß der Trennwand bewirkt, der letztlich zu einer langen Haltbarkeit beiträgt. Durch die Austauschbarkeit lassen sich eventuell dennoch erforderlich werdende Reparaturen leicht durchführen.

In der Trennwand im Bereich zumindest einiger Abstützstellen der Abstützelemente können bei kompakten und technisch einfach herzustellenden Ausführungsformen der Erfindung Laufbahnen aufgebracht oder direkt angeformt sein.

Eine weitere vorteilhafte Ausführungsform der erfindungsgemäßen Scheibenschneidemaschine zeichnet sich dadurch aus, dass die Gleitschiene an ihren beiden gegenüberliegenden Stirnseiten jeweils in einer Stirnwand des Maschinengehäuses gelagert bzw. befestigt ist, und dass die beiden Stirnwände den von der Trennwand umschlossenen Führungsbauraum beidseitig stirnseitig abdecken. Diese Maßnahmen stellen einerseits eine optimale Aufnahme der auf die beiden Trennwandabschnitte wirkenden Drehmomente und zum anderen eine weitere Verbesserung der Hygiene durch Minimierung von Verschmutzungseinflüssen sicher.

Bei stabilen Weiterbildungen dieser Ausführungsform weist die Trennwand zusätzlich in den Führungsbauraum ragende Verstärkungsrippen zur Aufnahme der auftretenden Kräfte im Betrieb der erfindungsgemäßen Scheibenschneidemaschine auf.

Bevorzugt ist schließlich auch eine Ausführungsform der erfindungsgemäßen Scheibenschneidemaschine, bei der die Auflageplatte in der Auflagefläche für das Schneidegut eine Saftrille zum Ablaufen von Flüssigkeit aufweist. Diese Saftrille verhindert während des Schneidens von Wurst- oder Fleischwaren das unkontrollierte Austreten von Fleischsaft aus der Auflagefläche, indem sie den Saft auffängt und definiert ableitet.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

Es zeigen:
- Fig. 1a: einen schematischen Vertikalschnitt in einer Ebene senkrecht zur Schneidebene des Kreismessers durch eine als Vertikal-Schneider ausgeführte Variante der erfindungsgemäßen Scheibenschneidemaschine im Betriebszustand mit horizontal heruntergeklappter Auflageplatte;
- Fig. 1b: die Ausführungsform nach Fig. 1a mit hochgeklappter Auflageplatte;
- Fig. 2a: einen schematischen Vertikalschnitt durch eine Schräg-Schneider ausgeführte Variante der erfindungsgemäßen Scheibenschneidemaschine im Betriebszustand mit horizontal heruntergeklappter Auflageplatte; und
- Fig. 2b: die Ausführungsform nach Fig. 2a mit hochgeklappter Auflageplatte.

In den Figuren der Zeichnung sind Details zweier Ausführungsformen (Vertikal-Schneider in den Figuren 1a, 1b und Schräg-Schneider in den Figuren 2a, 2b) der erfindungsgemäßen, elektrisch betriebenen, in der Regel automatischen Scheibenschneidemaschine 10; 20 zum Abschneiden von Scheiben aus insbesondere strangförmigem Schneidegut, vorzugsweise Lebensmittel, dargestellt. Die Scheibenschneidemaschine 10; 20 weist jeweils eine Schneideeinrichtung auf, die ein in einem **Maschinengehäuse 11; 21** drehbar gelagertes, in einer **Schneidebene E; E'** rotierendes **Kreismesser 12; 22** umfasst. Weiter gehört zur Scheibenschneidemaschine 10; 20 eine im Wesentlichen ebene **Auflageplatte 13; 23** mit Auflagefläche zum Auflegen des Schneideguts, die von einem **Schlitten 14; 24** getragen wird, welcher über einen **Schlittenfuß 14a; 24a** längs einer starr mit dem Maschinengehäuse 11; 21 verbundenen **Gleitschiene 15c; 25c** parallel zur Schneidebene E; E' geführt und parallel zur **Ebene A; A'** der Auflageplatte 13; 23 verfahrbar ist.

Wie aus Fig. 1a ersichtlich, befindet sich die Auflageplatte 13 bei der gezeigten Vertikal-Schneidemaschine 10 in einer horizontalen Position, in welcher sie, beispielsweise über eine Verschraubung, starr am Schlitten 14 befestigt ist. Entsprechend ist die Auflageplatte 23 der in Fig. 2a dargestellten Schräg-Schneidemaschine 20 im Betriebszustand schräg gegen die Horizontale verkippt. In den Figuren 1b bzw. 2b ist diese Befestigung jeweils gelöst und die Auflageplatte 13; 23 - etwa zu Reinigungs- oder Wartungszwecken - um eine horizontale **Schwenkachse S; S'** gegenüber dem Schlitten 14; 24 verkippt.

Alternativ kann die erfindungsgemäße Scheibenschneidemaschine aber auch - bei in der Zeichnung nicht eigens dargestellten Ausführungsformen - als Schräg-Schneidemaschine mit einem anderen Verkippwinkel ausgeführt sein, wobei dort ebenfalls eine Verschwenkmöglichkeit der Auflageplatte vorgesehen sein wird.

Zur Fixierung der Auflageplatte 13; 23 in unverschwenkter Position im Betriebszustand der erfindungsgemäßen Scheibenschneidemaschine 10; 20 sind **Verschlusselemente V; V'** wie beispielsweise Gewindeschrauben oder Bolzen vorgesehen.

Der Schlittenfuß 14a; 24a ist über mindestens zwei **Abstützelemente 15a,15b; 25a,25b** gegen das Maschinengehäuse 11; 21 bewegbar abgestützt, welches eine zumindest teilweise zwischen Auflageplatte 13; 23 und Schlittenfuß 14a; 24a verlaufende **Trennwand 16; 26** aufweist, die auf ihrer der Auflageplatte 13; 23 abgewandten Seite einen **Führungsbauraum F; F'** teilweise umschließt, in dem auch die Gleitschiene 15c; 25c angeordnet ist.

Erfindungsgemäß sind die Abstützelemente 15a,15b; 25a,25b innerhalb des Führungsbauraums F; F' verschiebbar aufgenommen und stützen sich gegen die dem Schlitten 14; 24 abgewandte Oberfläche der Trennwand 16; 26 ab, wobei sich das erste Abstützelement 15a; 25a im Betriebszustand der Scheibenschneidemaschine 10; 20 auf der dem Schlitten 14; 24 abgewandten Oberfläche eines **ersten Trennwandabschnitts 16a; 26a** der Trennwand 16; 26, der unterhalb der Auflageplatte 13; 23 parallel zur Ebene A; A' der Auflageplatte 13; 23 verläuft, von unten her abstützt, und wobei die Trennwand 16; 26 einen **zweiten Trennwandabschnitt 16b; 26b** aufweist, der gegenüber dem ersten Trennwandabschnitts 16a; 26a abgewinkelt gerade (Figuren 1a, 1b) oder schräg (Figuren 2a, 2b) nach unten verläuft, wobei sich das zweite Abstützelement 15b; 25b seitlich gegen den zweiten Trennwandabschnitt 16b; 26b abstützt.

In dem in den Figuren 1a und 2a dargestellten Betriebszustand der Scheibenschneidemaschine 10; 20 ist der Masseschwerpunkt der Auflageplatte 13; 23 zwischen der Schneidebene E; E' und dem ersten Abstützelement 15a; 25a angeordnet.

Der erste Trennwandabschnitt 16a; 26a ist jeweils randseitig derart (gerade bzw. schräg) nach unten abgekantet, dass das erste Abstützelement 15a; 25a vom abgekanteten Bereich des ersten Trennwandabschnitts 16a; 26a nach außen hin abgedeckt wird.

Der zweite Trennwandabschnitt 16b; 26b bildet zusammen mit weiteren Teilen des Maschinengehäuses 11; 21 und einer abnehmbaren **Bodenplatte 17; 27** einen zumindest spritzwasserdicht abgedichteten **Bauraum B; B'** zur Aufnahme von Antriebsteilen und/oder Elektronikelementen der Scheibenschneidemaschine 10; 20.

In der Regel wird eine **Vorrichtung 18; 28 zur Schnittstärkeneinstellung** des Schneideguts vorgesehen sein, die über eine im Bauraum B; B' angeordnete **Verstellvorrichtung 19; 29** betätigbar ist, wobei der Durchtrittsbereich der Vorrichtung 18; 28 durch das Maschinengehäuse 11; 21 zumindest spritzwasserdicht abgedichtet ist. Hierfür können - in der Zeichnung lediglich schematisch dargestellte - **Dichtelemente D; D'** vorgesehen sein.

Die Abstützelemente 15a, 15b; 25a, 25b werden vorzugsweise derart am Schlittenfuß 14a; 24a befestigt sein, dass ihr Abstand zur Trennwand 16; 26 einstellbar ist. Sie können bei Ausführungsformen der Erfindung als Rollen oder Gleitstifte ausgeführt sein, die insbesondere über Gewinde oder Excenter justierbar sind. Außerdem kann die Trennwand 16; 26 im Bereich der Abstützstellen der Abstützelemente 15a, 15b; 25a, 25b eine vorzugsweise austauschbare Gleitauflage oder Schiene aufweisen oder es können in der Trennwand 16; 26 Laufbahnen aufgebracht oder angeformt sein. Diese Elemente sind in der Zeichnung nicht eigens dargestellt.

In den Figuren der Zeichnung ist lediglich angedeutet, dass die Gleitschiene 15c; 25c an ihren beiden gegenüberliegenden Stirnseiten jeweils in einer **Stirnwand W; W'** des Maschinengehäuses 11; 21 gelagert bzw. befestigt sein kann, wobei jeweils die beiden Stirnwände den von der Trennwand 16; 26 umschlossenen Führungsbauraum F; F' beidseitig stirnseitig abdecken. Nicht in eigens in der Zeichnung dargestellt sind von der Trennwand 16; 26 ausgehende, in den Führungsbauraum F; F' ragende Verstärkungsrippen.

Ebenso sind auch Ausführungsformen nicht gezeichnet, bei denen die Auflageplatte 13; 23 in der Auflagefläche für das Schneidegut eine Saftrille zum Ablaufen von Flüssigkeit aufweist.

## Patentansprüche

1. Elektrisch betriebene Scheibenschneidemaschine (10; 20) zum Abschneiden von Scheiben aus insbesondere strangförmigem Schneidegut, vorzugsweise Lebensmittel, mit einer Schneideeinrichtung, die ein in einem Maschinengehäuse (11; 21) gelagertes, in einer Schneidebene (E; E') rotierendes Kreismesser (12; 22) umfasst, und mit einem eine im Wesentlichen ebene Auflageplatte (13; 23) mit Auflagefläche zum Auflegen des Schneideguts tragenden Schlitten (14; 24), welcher über einen Schlittenfuß (14a; 24a) längs einer starr mit dem Maschinengehäuse (11; 21) verbundenen Gleitschiene (15c; 25c) parallel zur Schneidebene (E; E') geführt und parallel zur Ebene (A; A') der Auflageplatte (13; 23) verfahrbar ist, wobei der Schlittenfuß (14a; 24a) über mindestens zwei Abstützelemente (15a,15b; 25a,25b) gegen das Maschinengehäuse (11; 21) bewegbar abgestützt ist, und wobei das Maschinengehäuse (11; 21) eine zumindest teilweise zwischen Auflageplatte (13; 23) und Schlittenfuß (14a; 24a) verlaufende Trennwand (16; 26) aufweist, die auf ihrer der Auflageplatte (13; 23) abgewandten Seite einen Führungsbauraum (F; F') teilweise umschließt, in welchem die Gleitschiene (15c; 25c) angeordnet ist,
**dadurch gekennzeichnet,**
**dass** die mindestens zwei Abstützelemente (15a,15b; 25a,25b) innerhalb des Führungsbauraums (F; F') verschiebbar aufgenommen sind und sich gegen die Trennwand (16; 26) abstützen, wobei sich das erste Abstützelement (15a; 25a) in einem Betriebszustand der Scheibenschneidemaschine (10; 20) auf der dem Schlitten (14; 24) abgewandten Oberfläche eines ersten Trennwandabschnitts (16a; 26a) der Trennwand (16; 26), der unterhalb der Auflageplatte (13; 23) parallel zur Ebene (A; A') der Auflageplatte (13; 23) verläuft, von unten her abstützt,
und **dass** die Trennwand (16; 26) einen zweiten Trennwandabschnitt (16b; 26b) aufweist, der gegenüber dem ersten Trennwandabschnitt (16a; 26a) abgewinkelt gerade oder schräg nach unten verläuft, wobei sich das zweite Abstützelement (15b; 25b) seitlich gegen den zweiten Trennwandabschnitt (16b; 26b) abstützt.

2. Scheibenschneidemaschine nach Anspruch 1, **dadurch gekennzeichnet, dass** im Betriebszustand der Scheibenschneidemaschine (10; 20) der Masseschwerpunkt der Auflageplatte (13; 23) zwischen der Schneidebene (E; E') und dem ersten Abstützelement (15a; 25a) angeordnet ist.

3. Scheibenschneidemaschine nach einem der vorhergehenden Ansprüche, **dadurch gekennzeichnet, dass** der erste Trennwandabschnitt (16a; 26a) randseitig derart nach unten abgekantet ist, dass das erste Abstützelement (15a; 25a) vom abgekanteten Bereich des ersten Trennwandabschnitts (16a; 26a) nach außen hin abgedeckt wird.

4. Scheibenschneidemaschine nach einem der vorhergehenden Ansprüche, **dadurch gekennzeichnet, dass** der zweite Trennwandabschnitt (16b; 26b) zusammen mit weiteren Teilen des Maschinengehäuses (11; 21) und einer abnehmbaren Bodenplatte (17; 27) einen zumindest spritzwasserdicht abgedichteten Bauraum (B; B') zur Aufnahme von Antriebsteilen und/oder Elektronikelementen der Scheibenschneidemaschine (10; 20) bildet.

5. Scheibenschneidemaschine nach Anspruch 4, **dadurch gekennzeichnet, dass** eine Vorrichtung (18; 28) zur Schnittstärkeneinstellung des Schneideguts vorgesehen ist, die über eine im Bauraum (B; B') angeordnete Verstellvorrichtung (19; 29) betätigbar ist, wobei der Durchtrittsbereich der Vorrichtung (18; 28) durch das Maschinengehäuse (11; 21) zumindest spritzwasserdicht abgedichtet ist.

6. Scheibenschneidemaschine nach einem der vorhergehenden Ansprüche, **dadurch gekennzeichnet, dass** zumindest ein Teil der Abstützelemente (15a, 15b; 25a, 25b) mit einstellbarem Abstand zur Trennwand (16; 26) am Schlittenfuß (14a; 24a) befestigt ist.

7. Scheibenschneidemaschine nach einem der vorhergehenden Ansprüche, **dadurch gekennzeichnet, dass** zumindest ein Teil der Abstützelemente (15a, 15b; 25a, 25b) als Rollen oder Gleitstifte ausgeführt ist.

8. Scheibenschneidemaschine nach Anspruch 7, **dadurch gekennzeichnet, dass** die Rollen oder Gleitstifte über Gewinde oder Exzenter justierbar sind.

9. Scheibenschneidemaschine nach einem der vorhergehenden Ansprüche, **dadurch gekennzeichnet, dass** die Trennwand (16; 26) im Bereich zumindest einiger Abstützstellen der Abstützelemente (15a, 15b; 25a, 25b) eine vorzugsweise austauschbare Gleitauflage oder Schiene aufweist.

10. Scheibenschneidemaschine nach einem der vorhergehenden Ansprüche, **dadurch gekennzeichnet, dass** in der Trennwand (16; 26) im Bereich zumindest einiger Abstützstellen der Abstützelemente (15a,15b; 25a,25b) Laufbahnen aufgebracht oder angeformt sind.

11. Scheibenschneidemaschine nach einem der vorhergehenden Ansprüche, **dadurch gekennzeichnet, dass** die Gleitschiene (15c; 25c) an ihren beiden gegenüberliegenden Stirnseiten jeweils in einer Stirnwand des Maschinengehäuses (11; 21) gelagert bzw. befestigt ist, und dass die beiden Stirnwände den von der Trennwand (16; 26) umschlossenen Führungsbauraum (F; F') beidseitig stirnseitig abdecken.

12. Scheibenschneidemaschine nach Anspruch 11, **dadurch gekennzeichnet, dass** die Trennwand (16; 26) in den Führungsbauraum (F; F') ragende Verstärkungsrippen aufweist.

13. Scheibenschneidemaschine nach einem der vorhergehenden Ansprüche, **dadurch gekennzeichnet, dass** die Auflageplatte (13; 23) in der Auflagefläche für das Schneidegut eine Saftrille zum Ablaufen von Flüssigkeit aufweist.

## Claims

1. Electrically operated slicing machine (10; 20) for cutting slices from a product, especially one in loaf form and preferably a food product, with a slicing device which comprises a circular knife (12; 22) mounted rotatably in a slicing plane (E; E') in a machine housing (11; 21), and with a carriage (14; 24) which carries a substantially flat rest plate (13; 23) with a rest surface for supporting the product and which is guided parallel with the slicing plane (E; E') by a carriage foot (14a; 24a) along a slide rail (15c; 25c) fixedly connected to the machine housing (11; 21) and is traversable parallel with the plane (A; A') of the rest plate (13; 23), the carriage foot (14a; 24a) being supported movably against the machine housing (11; 21) by at least two support elements (15a, 15b; 25a, 25b), and the machine housing (11; 21) having a partition wall (16; 26) which runs at least partly between the rest plate (13; 23) and the carriage foot (14a; 24a) and, on its side facing away from the rest plate (13; 23), partly surrounds a guide-assembly space (F; F') in which the slide rail (15c; 25c) is arranged,
**characterized in that**
the at least two support elements (15a, 15b; 25a, 25b) are accommodated displaceably within the guide-assembly space (F; F') and bear against the partition wall (16; 26), the first support element (15a; 25a) bearing from underneath, in an operating condition of the slicing machine (10; 20), on the surface of a first partition section (16a; 26a) of the partition wall (16; 26) facing away from the carriage (14; 24) and running underneath, and parallel with the plane (A; A') of, the rest plate (13; 23), and **in that** the partition wall (16, 26) has a second partition section (16b; 26b) running straight or obliquely downwards at an angle to the first partition section (16a; 26a), the second support element (15b; 25b) bearing laterally against the second partition section (16b; 26b).

2. Slicing machine according to Claim 1, **characterized in that**, in the operating condition of the slicing machine (10; 20), the centre of gravity of the rest plate (13; 23) is between the slicing plane (E; E') and the first support element (15a; 25a).

3. Slicing machine according to either of the preceding claims, **characterized in that** the first partition section (16a; 26a) is cranked at its edge so that the first support element (15a; 25a) is outwardly covered by the cranked region of the first partition section (16a; 26a).

4. Slicing machine according to any one of the preceding claims, **characterized in that** the second partition section (16b; 26b) forms, together with other parts of the machine housing (11; 21) and a removable bottom plate (17; 27), an at least splashproofly sealed-off enclosure (B; B') to accommodate drive components and/or electronic elements of the slicing machine 10; 20).

5. Slicing machine according to Claim 4, **characterized in that** a device (18; 28) for adjusting the thickness of the slices is provided, and is operable by a setting device (19; 29) arranged inside the enclosure (B; B'), the area where the device (18; 28) passes through the machine housing (11; 21) being at least splashproofly sealed off.

6. Slicing machine according to any one of the preceding claims, **characterized in that** at least part of the support elements (15a, 15b; 25a, 25b) is attached to the carriage foot (14a; 24a) at an adjustable distance from the partition wall (16; 26).

7. Slicing machine according to any one of the preceding claims, **characterized in that** at least part of the support elements (15a, 15b; 25a, 25b) takes the form of rollers or slide pins.

8. Slicing machine according to Claim 7, **characterized in that** the rollers or slide pins are adjustable by means of screw threads or cams.

9. Slicing machine according to any one of the preceding claims, **characterized in that** the partition wall (16; 26) has a preferably replaceable slide rest or rail in the region of at least some support points of the support elements (15a, 15b; 25a, 25b).

10. Slicing machine according to any one of the preceding claims, **characterized in that** bearing tracks are mounted or formed in the partition wall (16; 26) in the region of at least some support points of the support elements (15a, 15b; 25a, 25b).

11. Slicing machine according to any one of the preceding claims, **characterized in that** the slide rail (15c; 25c) is mounted or attached at each of its two opposite ends in an end wall of the machine housing (11; 21), and **in that** the two end walls cover at both ends the guide-assembly space (F; F') surrounded by the partition wall (16; 26).

12. Slicing machine according to Claim 11, **characterized in that** the partition wall (16; 26) has stiffening ribs jutting into the guide-assembly space (F; F').

13. Slicing machine according to any one of the preceding claims, **characterized in that** the rest plate (13; 23) has a juice channel for liquid run-off in the product rest surface.

## Revendications

1. Trancheuse (10 ; 20) à fonctionnement électrique destinée à découper des tranches à partir de produits à découper en particulier en forme de boudin, de préférence d'aliments, avec un dispositif de coupe qui présente une lame circulaire (12 ; 22) tournant dans un plan de coupe (E ; E') et supportée dans un carter de machine (11 ; 21), et avec un chariot (14 ; 24) qui porte une plaque d'appui (13 ; 23) essentiellement plane avec une surface d'appui pour la pose du produit à découper, et qui est guidé parallèlement au plan de coupe (E ; E') par le biais d'un pied de chariot (14a ; 24a) le long d'un rail de glissement (15c ; 25c) raccordé de façon rigide au carter de machine (11 ; 21), et qui peut être déplacé parallèlement au plan (A ; A') de la plaque d'appui (13 ; 23), le pied de chariot (14a ; 24a) étant appuyé de façon mobile contre le carter de machine (11 ; 21) par le biais d'au moins deux éléments d'appui (15a, 15b ; 25a, 25b), et le carter de machine (11 ; 21) présentant une paroi de séparation (16 ; 26) qui est placée au moins partiellement entre la plaque d'appui (13 ; 23) et le pied de chariot (14a ; 24a) et qui entoure partiellement, sur son côté éloigné de la plaque d'appui (13 ; 23), un espace de montage de guidage (F ; F') dans lequel est disposé le rail de glissement (15c ; 25c),
**caractérisée en ce que**
les éléments d'appui (15a, 15b ; 25a, 25b) au moins au nombre de deux sont logés de façon à pouvoir être déplacés à l'intérieur de l'espace de montage de guidage (F ; F') et s'appuient contre la paroi de séparation (16 ; 26), le premier élément d'appui (15a ; 25a) s'appuyant à partir du bas, dans un état de fonctionnement de la trancheuse (10 ; 20), sur la surface, éloignée du chariot (14 ; 24), d'un premier tronçon de paroi de séparation (16a ; 26a) de la paroi de séparation (16 ; 26) qui est placé au-dessous de la plaque d'appui (13 ; 23) parallèlement au plan (A ; A') de la plaque d'appui (13 ; 23), et **en ce que** la paroi de séparation (16 ; 26) présente un deuxième tronçon de paroi de séparation (16b ; 26b) qui, par rapport au premier tronçon de paroi de séparation (16a ; 26a), est placé de façon coudée en ligne droite ou oblique vers le bas, le deuxième élément d'appui (15b; 25b) s'appuyant latéralement contre le deuxième tronçon de paroi de séparation (16b ; 26b).

2. Trancheuse selon la revendication 1, **caractérisée en ce que**, dans l'état de fonctionnement de la trancheuse (10 ; 20), le centre de gravité de la plaque d'appui (13 ; 23) est disposé entre le plan de coupe (E ; E') et le premier élément d'appui (15a ; 25a).

3. Trancheuse selon une des revendications précédentes, **caractérisée en ce que** le premier tronçon de paroi de séparation (16a ; 26a) est, côté bord, replié vers le bas de telle sorte que le premier élément d'appui (15a ; 25a) est recouvert vers l'extérieur par la zone repliée du premier tronçon de paroi de séparation (16a ; 26a).

4. Trancheuse selon une des revendications précédentes, **caractérisée en ce que** le deuxième tronçon de paroi de séparation (16b ; 26b), en commun avec d'autres parties du carter de machine (11 ; 21) et une plaque de base (17 ; 27) amovible, forme un espace de montage (B ; B') recouvert au moins de façon étanche aux projections d'eau pour loger des parties d'entraînement et/ou des éléments électroniques de la trancheuse (10 ; 20).

5. Trancheuse selon la revendication 4, **caractérisée en ce qu'**il est prévu un dispositif (18 ; 28) de réglage de l'épaisseur de coupe du produit à découper qui peut être actionné par le biais d'un dispositif de réglage (19 ; 29) disposé dans l'espace de montage (B ; B'), la zone de passage du dispositif (18 ; 28) à travers le carter de machine (11 ; 21) étant rendue étanche au moins contre les projections d'eau.

6. Trancheuse selon une des revendications précédentes, **caractérisée en ce qu'**au moins une partie des éléments d'appui (15a, 15b ; 25a, 25b) est fixée sur le pied de chariot (14a ; 24a) avec un écart réglable par rapport à la paroi de séparation (16 ; 26).

7. Trancheuse selon une des revendications précédentes, **caractérisée en ce qu'**au moins une partie des éléments d'appui (15a, 15b ; 25a, 25b) est réalisée sous forme de galets ou de broches de coulissement.

8. Trancheuse selon la revendication 7, **caractérisée en ce que** les galets ou broches de coulissement peuvent être ajustés par le biais de filetages ou d'excentriques.

9. Trancheuse selon une des revendications précédentes, **caractérisée en ce que** la paroi de séparation (16 ; 26) présente, dans la zone d'au moins quelques emplacements d'appui des éléments d'appui (15a, 15b ; 25a, 25b), un appui glissant ou rail pouvant de préférence être remplacé.

10. Trancheuse selon une des revendications précédentes, **caractérisée en ce que** des voies de roulement sont mises en place ou formées dans la paroi de séparation (16 ; 26) dans la zone d'au moins quelques emplacements d'appui des éléments d'appui (15a, 15b ; 25a, 25b).

11. Trancheuse selon une des revendications précédentes, **caractérisée en ce que** le rail de glissement (15c ; 25c) est supporté ou fixé sur ses deux côtés frontaux opposés respectivement dans une paroi frontale du carter de machine (11 ; 21), et **en ce que** les deux parois frontales recouvrent, côté front et des deux côtés, l'espace de montage de guidage (F ; F') entouré par la paroi de séparation (16 ; 26).

12. Trancheuse selon la revendication 11, **caractérisée en ce que** la paroi de séparation (16 ; 26) présente des nervures de renforcement faisant saillie dans l'espace de montage de guidage (F ; F').

13. Trancheuse selon une des revendications précédentes, **caractérisée en ce que** la plaque d'appui (13 ; 23) présente, dans la surface d'appui destinée au produit à découper, une rainure pour le jus destinée à l'évacuation de liquide.
